# EUROPÄISCHE PATENTSCHRIFT

(11) **EP 0 008 278 B1**
(45) Veröffentlichungstag und Bekanntmachung des Hinweises auf die Patenterteilung: **05.08.1981**
(21) Anmeldenummer: 79810069.9
(22) Anmeldetag: 09.08.1979
(51) Int. Cl.: E05F 3/14

(54) **Bremseinrichtung, insbesondere für Türschliesser**
Braking device, particularly for door-closers
Dispositif de freinage, notamment pour des ferme-portes

(30) Priorität: 10.08.1978 CH 8505/78
(43) Veröffentlichungstag der Anmeldung: 20.02.1980
(73) Patentinhaber: Anstalt für Schliesstechnik, FL-9490 Vaduz (LI)
(72) Erfinder: Bardfeld, Rosalia, A-1150 Wien (AT)
(74) Vertreter: Bosshard, Ernst

## Beschreibung

Die Erfindung bezieht sich auf eine Bremseinrichtung, insbesondere für Türschliesser, bei der eine Bremswelle mit einem in einem geschlossenen, mit Bremsmedium gefüllten Gehäuse bewegbaren Bremsflügel vorhanden ist, und bei der im Gehäuse eine zusammen mit dem durch die Bremswelle verschwenkbaren Bremsflügel den Gehäuseinnenraum unterteilende Bremswand feststehend angeordnet ist, wobei der Bremsflügel für den Durchtritt des Bremsmediums eine Ausnehmung aufweist und der die Bremswirkung bestimmende Durchflussquerschnitt für das Bremsmedium entlang des Bremsflügel-Bewegungsweges unterschiedlich ist.

Aus der US-A 2 027 423 ist bereits eine Türschliesseinrichtung bekannt, bei der ein Bremsflügel in einem mit einer Flüssigkeit gefüllten Gehäuse verschwenkbar ist und eine Ausnehmung für den Durchtritt des Bremsmediums aufweist. Die Innenwand des Gehäuses ist auf einem Teil des Bremsflügel-Bewegungsweges mit Nuten versehen, welche bewirken, dass der Durchflussquerschnitt für das Bremsmedium bei der Verdrehung des Bremsflügels unterschiedlich ist. Nachteilig ist jedoch, dass sich der Bremsablauf nicht verändern lässt.

Der Erfindung liegt die Aufgabe zugrunde, eine Bremseinrichtung der eingangs genannten Art derart zu verbessern, dass der Bremsablauf veränderbar ist und sich den jeweiligen Gegebenheiten individuell anpassen lässt.

Erfindungsgemäss wird diese Aufgabe dadurch gelöst, dass in die Ausnehmung im Bremsflügel ein zur Bremswelle koaxialer, um die Achse derselben verdrehbarer Ring eingreift, an welchem eine seiner dem Bremsflügel zugewandten Begrenzungsflächen als Steuerkurve ausgebildet ist, die bei Verschwenken des Bremsflügels den Durchtrittsquerschnitt für das Bremsmedium und damit die Bremsintensität entsprechend ihrer Ausbildung ändert, wobei das Bremsmedium zähflüssiges oder pastöses Material ist.

Da der die Steuerkurve enthaltende Ring relativ zum Gehäuse verdrehbar ist, kann eine Änderung des Bewegungsablaufes auf einfache Weise vorgenommen werden, ohne Teile auswechseln zu müssen oder dass Dichtungsprobleme entstehen.

Weitere vorteilhafte Ausgestaltungen der Erfindung sind Gegenstand der Ansprüche 2 bis 6.

In der Zeichnung ist ein Ausführungsbeispiel des Erfindungsgegenstandes dargestellt. Es zeigen:
Fig. 1 einen durch die Achse der Bremswelle geführten Schnitt
Fig. 2 eine Draufsicht auf die Bremseinrichtung bei abgenommenem Deckel

Die Bremseinrichtung weist eine Bremswelle 1 auf, an der ein Bremsflügel 2 starr befestigt ist oder mit diesem aus einem Stück besteht. Der aus dem Gehäuse 3 herausragende Teil der Bremswelle 1 ist als Vierkant 27 ausgebildet. Der Bremsflügel 2 ist in einem geschlossenen, mit einem Bremsmedium gefüllten Gehäuse 3 bewegbar. Im Innern des Gehäuses 3 ist eine bis zur Bremswelle 1 reichende, im wesentlichen radiale, stationäre Bremswand 4 vorhanden, welche den Gehäuse-Innenraum zusammen mit dem durch die Bremswelle 1 verschwenkbaren Bremsflügel 2 unterteilt. Dadurch werden im Innern des Gehäuses zwei Kammern gebildet, von denen sich bei einer Bewegung des Bremsflügels 2 die eine vergrössert und die andere im gleichen Masse verkleinert. Der Bremsflügel 2 weist eine Ausnehmung 5 auf, in die ein zur Bremswelle 1 konzentrischer Ring 6 hineinragt. Die obere Stirnseite des Ringes 6 ist als Steuerkurve 7 ausgebildet. Durch den Abstand zwischen dieser Steuerkurve 7 und der zur Steuerkurve 7 parallel verlaufenden Kante der Ausnehmung 5 des Bremsflügels 2, ergibt sich ein Durchschnittsspalt 20 für das Bremsmedium während des Verschwenkens des Bremsflügels 2. Der Ring 6 liegt gegen die zylindrische Innenwand 9 und gegen den Boden 11 des Gehäuses 3 an. An seiner innern Ringfläche weist der Ring 6 eine Verzahnung 12 auf, in die von unten her ein Ritzel 13 eingreift. Dieses kann mittels eines Handrädchens 14 koaxial zur Gehäuseinnenwand 9 verdreht werden. Dadurch kann die Steuerkurve 7 im Innern des Gehäuses verdreht werden. Der Durchgangsquerschnitt für das Bremsmedium kann dadurch so variiert werden, dass z.B. die Schliessbewegung einer Tür durch eine im Verlauf des Schliessvorganges unterschiedliche Bremsintensität nach Wunsch gesteuert werden kann. Die Steuerkurve 7 ist mit einer Stufe 28 versehen, wodurch der Durchflussquerschnitt - also der Spalt 20 - oberhalb der Steuerkurve 7 verengt wird. Dadurch wird die Drehbewegung des Bremsflügels 2 verlangsamt. An Stelle einer Stufe 28 wäre es auch möglich, die Steuerkurve 7 mit einer stetigen Steigung, ähnlich eines Gewindeganges, zu versehen, wobei sich diese Steigung vorzugsweise nur über einen Teil des Ringumfanges erstreckt.

Damit der Ring 6 unbehindert verdreht werden kann, weist auch die Bremswand 4 eine über den Ring 6 greifende Ausnehmung 15 auf. Da der der Steuerkurve 7 gegenüberliegende Teil der Ausnehmung 15 einen solchen Abstand von der Steuerkurve haben muss, dass auch die höchste Erhebung der letzteren noch frei hindurchbewegt werden kann, ist zumindest dann, wenn sich die höchste Erhebung nicht innerhalb der Ausnehmung 15 der Bremswand 4 befindet, eine zusätzliche Durchtrittsmöglichkeit für das Bremsmedium vorhanden. Um diese zusätzliche Durchtrittsmöglichkeit für das Bremsmedium zu verhindern, ist innerhalb der Bremswand 4 ein höhenverschiebbarer Schieber 16 angeordnet, welcher durch eine Feder 17 gegen die Steuerkurve 7 gedrückt wird, wodurch die Bremswand 4 gegenüber dem Ring 6 abgedichtet ist. Um zwecks Feineinstellung der Bremsintensität gegebenenfalls doch eine begrenzte Durchtrittsmöglichkeit für das Bremsmedium zu schaffen, ist der Schieber 16 von der Steuerkurve 7 über eine Schraubenspindel 18 abhebbar. Die Schraubenspindel 18 durchdringt das Ritzel 13 und ist unabhängig von diesem bewegbar. Im Bremsflügel 2 ist ein Rückschlagventil 19 eingebaut. Das Rückschlagventil 19 enthält ein bewegliches zylindrisches Ventilstück 22, das in den Bremsflügel 2 eingesetzt ist. Radiale Bohrungen 23 münden in den zentralen Hohlraum 24 dieses Ventilstückes 22 ein. Das Ventilstück 22 ist an beiden Enden mit ringförmigen Anschlägen 25 versehen. In der in Fig. 2 dargestellten Lage ist das Rückschlagventil 19 geschlossen. Wenn das Ventilstück 22 relativ zum Bremsflügel 2 in Richtung des Pfeiles A bewegt wird, kann ein Durchfluss über den Hohlraum 24 und die Bohrungen 23 erfolgen.

Als Bremsmedium wird vorzugsweise zähflüssiges oder pastöses, gegebenenfalls aus Mischungen von Fetten und Fettstoffen bestehendes Material verwendet, wobei sich die Wahl des Bremsmediums und dessen Viskosität, um auch auf jahreszeitliche Veränderungen Bedacht zu nehmen, nach den klimatischen Verhältnissen der Gegend richtet, in der die Bremsflüssigkeit eingesetzt werden soll. Dadurch, dass derartige Bremsmedien praktisch inkompressibel sind, wirkt sich jede Änderung des Durchtrittsquerschnittes sofort in einer Änderung der Bremsintensität aus. Ausserdem erübrigen sich zwischen dem Bremsflügel und der Gehäuseinnenwandung irgendwelche Dichtungen.

Die Wirkungsweise des Erfindungsgegenstandes wird im folgenden anhand des Öffnens bzw. Schliessens einer Tür beschrieben. Beim Öffnen der Tür wird der Bremsflügel 2 - in Fig. 2 gesehen - mit Hilfe eines nicht dargestellten Gestänges im Uhrzeigersinn verschwenkt und zugleich eine nicht dargestellte Schliessfeder gespannt. Das im Bremsflügel 2 eingebaute Rückschlagventil 19 öffnet sich, indem es sich relativ zum Bremsflügel 2 des Pfeiles A bewegt. Dadurch wird ein zusätzlicher Durchtritt für das Bremsmedium geschaffen, was ein leichtes Öffnen der Tür ermöglicht. Zu Beginn des zu bremsenden Schliessvorganges der Tür - also bei einer Bewegung des Bremsflügels 2 im Gegenuhrzeigersinn - schliesst sich das Rückschlagventil 19 durch den Gegendruck des Bremsmediums selbsttätig. Dadurch steht dem Bremsmedium während des Schliessvorganges der Tür lediglich die zwischen Bremsflügel 2 und Ring 6 freie Durchtrittsöffnung offen. Während der durch die nicht dargestellte Schliessfeder bewirkten Schliessbewegung bewegt sich der Bremsflügel 2, in Fig. 2 gesehen, entgegen dem Uhrzeigersinn, wobei sich durch die Schwenkbewegung des Bremsflügels der Durchtrittsquerschnitt 20 entsprechend der Ausbildung der Steuerkurve 7 verringert und damit die Bremsintensität erhöht, derart, dass die Schliessbewegung am Ende des Schliessvorganges sehr langsam ist und sich so die Tür nahezu unhörbar schliesst.

Durch Verdrehen des Ringes 6 mit Hilfe des aus dem Gehäuse 3 herausragenden Handrades 14 lässt sich die Dämpfung der Schliessbewegung nach Wunsch einstellen, da solcherart die Durchtrittsöffnung für das Bremsmedium grösser bzw. kleiner gewählt werden kann, was eine geringere, bzw. höhere Bremsintensität bewirkt.

Eine Feineinstellung der Bremsintensität kann dabei dadurch erreicht werden, dass ein konstanter Bremsmediumsdurchtritt durch die Ausnehmung 15 in der Bremswand 4 durch mehr oder weniger geringfügiges Abheben des Schiebers 16 von der Steuerkurve mittels der Schraubenspindel 18 freigegeben wird, wobei sich das Abheben des Schiebers 16 mit dem Handrad 26 sehr genau regulieren lässt.

Eine Ausführungsvariante besteht darin, dass sich die Verzahnung 12 nur über einen Teil des Umfanges des Ringes 6 erstreckt und der übrige Teil dieser Fläche als Steuerkurve ausgebildet ist, die somit zu der in Fig. 1 dargestellten Ausführung um 90° verdreht ist.

## Patentansprüche

1. Bremseinrichtung, insbesondere für Türschliesser, bei der eine Bremswelle (1) mit einem in einem geschlossenen, mit Bremsmedium gefüllten Gehäuse (3) bewegbaren Bremsflügel (2) vorhanden ist, und bei der im Gehäuse eine zusammen mit dem durch die Bremswelle verschwenkbaren Bremsflügel den Gehäuseinnenraum unterteilende Bremswand (4) feststehend angeordnet ist, wobei der Bremsflügel (2) für den Durchtritt des Bremsmediums eine Ausnehmung (5) aufweist und der die Bremswirkung bestimmende Durchflussquerschnitt für das Bremsmedium entlang des Bremsflügel-Bewegungsweges unterschiedlich ist, dadurch gekennzeichnet, dass in der Ausnehmung (5) im Bremsflügel (2) ein zur Bremswelle (1) koaxialer, um die Achse derselben verdrehbarer Ring (6) eingreift, an welchem eine seiner dem Bremsflügel (2) zugewandten Begrenzungsflächen als Steuerkurve (7) ausgebildet ist, die bei Verschwenken des Bremsflügels (2) den Durchtrittsquerschnitt für das Bremsmedium und damit die Bremsintensität entsprechend ihrer Ausbildung ändert, wobei das Bremsmedium zähflüssiges oder pastöses Material ist.

2. Bremseinrichtung nach Anspruch 1, dadurch gekennzeichnet, dass der Ring (6) an seiner Innenfläche mit einem Zahnkranz (12) versehen ist, in den ein von ausserhalb des Gehäuses (3) zugängliches, verdrehbares Ritzel (13) eingreift.

3. Bremseinrichtung nach Anspruch 2, dadurch gekennzeichnet, dass der Ring (6) gegen die zylindrische Innenwand (9) und den Boden (11) des Gehäuses (3) anliegt und dass die Steuerkurve (7) sich auf der dem Boden (11) abgewandten Seite des Ringes (6) befindet.

4. Brmseinrichtung nach einem der Ansprüche 1 - 3, dadurch gekennzeichnet, dass der Ring (6) gegenüber der stationären Bremswand (4) durch einen parallel zur Achse der Bremswelle (1) verstellbaren, durch eine Feder (17) belasteten Schieber (16) abgedichtet ist.

5. Bremseinrichtung nach Anspruch 4, dadurch gekennzeichnet, dass der Schieber (16) gegen die Kraft der Feder (17) mittels einer von der Gehäuse-Aussenseite betätigbaren Schraubenspindel (18) vom Ring (6) abhebbar ist.

6. Bremseinrichtung nach einem der Ansprüche 1 - 5, dadurch gekennzeichnet, dass das Bremsmedium eine Mischung aus Fetten und Fettstoffen ist.

## Claims

1. Brake apparatus, especially for door closers, with a brake shaft (1) having a brake wing (2) arranged in a closed housing filled with a brake medium, a fixed wall (4) is arranged inside the housing dividing the space inside the housing and whereby the brake wing (2) is secured to the shaft for rotation there, the brake wing (2) including a cut-out portion (5) for the passage of the brake medium and the cross-sectional area varies in its size depending on the movement of the brake wing (2), characterised by the fact that the cut-out portion (5) in the brake wing (2) is engaging a ring (6) arranged concentrically relativ to the shaft and being turnable relativ to the shaft (1), one of the walls of the ring facing the brake wing (2) is constructed as a control curve (7) which varies the size for the flowing of the brake medium and therefore the brake intensity depending from the shape of the control curve (7), whereby the brake medium is a viscous or pasty medium.

2. Brake apparatus according to claim 1, characterised by the fact, that the ring (6) comprises a spur gear (12) which meshes with a turnable gear pinion (13) extending outside the housing.

3. Brake apparatus according to claim 2, characterised by the fact, that the ring (6) is resting against the cylindrical inner surface (9) and the bottom (11) of the housing (3), and the control curve (7) is arranged on the upwardly facing surface of the ring.

4. Brake apparatus according to one of the claims 1 - 3, characterised by the fact, that the ring (6) is sealed relativ to the fixed wall (4) by a slide (16) which is movable relativ to the fixed wall (4) parallel to the shaft (1) and being loaded by a spring (17).

5. Brake apparatus according to claim 4, characterised by the fact, that the slide (16) is operatively connected by a threaded spindle (18) for spacing the slide (16) away from the ring against the force of the spring (17).

6. Brake apparatus according to one of claims 1 - 5, characterised by the fact, that the brake medium is a mixture of greases and solid materials.

## Revendications

1. Dispositif de freinage, notamment pour ferme-porte, dans lequel il y a un arbre (1) de frein ayant une palette (2) d'amortissement qui peut se déplacer dans un carter (3) fermé, empli d'un milieu amortisseur et dans lequel est montée fixe dans le carter une paroi (4) de freinage qui, avec la palette pouvant pivoter sous l'action de l'arbre, subdivise l'intérieur du carter, la palette (2) présentant une ouverture de passage du milieu amortisseur et la section droite de passage du fluide, qui détermine l'effet de freinage, variant le long du trajet de déplacement de la palette, caractérisé en ce que dans l'ouverture (5) de la palette (2) est engagée une bague (6), qui est coaxiale à l'arbre (1), qui peut tourner autour de l'axe de cet arbre (1) et sur laquelle est montée une came (7) de commande, dont la périphérie est tournée vers la palette (2) et qui, lors du pivotement de la palette (2), modifie, en fonction de sa forme, la section droite de passage du milieu amortisseur et ainsi l'intensité du freinage, le milieu amortisseur étant une substance visqueuse ou pâteuse.

2. Dispositif de freinage suivant la revendication 1, caractérisé en ce que la face intérieure de la bague est munie d'une couronne (12) dentée avec laquelle engrène un pignon (13) tournant, accessible de l'extérieur du carter (3).

3. Dispositif de freinage suivant la revendication 2, caractérisé en ce que la bague (6) est en contact avec la paroi (9) intérieure cylindrique et avec le fond (11) du carter (3) et la came (7) de commande se trouve du côté de la bague (6) qui est éloigné du fond (11).

4. Dispositif de freinage suivant l'une des revendications 1 à 3, caractérisé en ce que la bague (6) est obturée du côté de la paroi (4) fixe de freinage par un tiroir (16), qui est sollicité par un ressort (17) et qui peut se déplacer parallèlement à l'axe de l'arbre (1).

5. Dispositif de freinage suivant la revendication 4, caractérisé en ce que le tiroir (16) peut être soulevée de la bague (6), à l'encontre de la force du ressort (17), à l'aide d'une broche (18) filetée, qui peut être actionnée de l'extérieur du carter.

6. Dispositif de freinage suivant l'une des revendications 1 à 5, caractérisé en ce que le milieu amortisseur est en un mélange de graisses et de matières solides.
